# EUROPÄISCHE PATENTSCHRIFT

(11) **EP 1 072 070 B1**
(45) Veröffentlichungstag und Bekanntmachung des Hinweises auf die Patenterteilung: **07.04.2004**
(21) Anmeldenummer: 98966595.5
(22) Anmeldetag: 31.12.1998
(51) Int. Cl.: H01R 39/02, H01R 39/08, H01R 39/22

(54) **ANORDNUNG ZUR ÜBERTRAGUNG ELEKTRISCHER SIGNALE UND/ODER ENERGIE**
ASSEMBLY FOR TRANSMITTING ELECTRICAL SIGNALS AND/OR ENERGY
DISPOSITIF POUR TRANSMETTRE DES SIGNAUX ET/OU DE L'ENERGIE ELECTRIQUES

(30) Priorität: 31.12.1997 DE 19758261
(43) Veröffentlichungstag der Anmeldung: 31.01.2001
(73) Patentinhaber: Schleifring und Apparatebau GmbH, 82256 Fürstenfeldbruck (DE)
(72) Erfinder: DOLLHOFER, Kurt, D-87600 Kaufbeuren (DE)
(74) Vertreter: Lohr, Georg, Dr.
(86) Internationale Anmeldenummer: PCT/DE1998/003815
(87) Internationale Veröffentlichungsnummer: WO 1999/035720

(56) Entgegenhaltungen:
- DE-A- 2 316 796
- GB-A- 1 304 522
- US-A- 4 415 635
- US-A- 5 224 138
- US-A- 5 634 800

## Beschreibung

### Technisches Gebiet

Die Erfindung bezieht sich auf eine Anordnung zur Übertragung elektrischer Signale und/oder Energie zwischen gegeneinander beweglichen Einheiten mittels einer schleifenden Kontaktanordnung.

### Stand der Technik

Zur Übertragung elektrischer Signale zwischen gegeneinander beweglichen Einheiten werden bevorzugt Schleifkontakte eingesetzt. Diese sind auch unter dem Namen Schleifbahnen im Falle einer linearen Bewegung oder Schleifringe im Falle einer kreisförmigen Bewegung bekannt.

Derartige mechanische Kontaktsysteme zeichnen sich durch Einfachheit und hohe Robustheit aus. Für die unterschiedlichsten Einsatzgebiete stehen in Abhängigkeit von den Umgebungsbedingungen der Kontaktgeschwindigkeit sowie den elektrischen Signalen unterschiedliche Kontaktpaarungen zur Verfügung. Wird bei hohen Geschwindigkeiten bzw. hohen Drehzahlen im Falle von Schleifringen eine lange Lebensdauer gefordert, so kommen fast ausschließlich Kontaktpaarungen zum Einsatz, bei denen zumindest ein Partner eine Kombination aus Silber und Graphit enthält. Hierbei wirkt das Silber überwiegend als Vermittler eines guten Kontaktes und das Graphit zur Schmierung.

Wie Versuche gezeigt haben, läßt sich mit einer solchen Silber-Graphit-Bürste auf einer Vollsilberbahn eine hervorragende Signalqualität erreichen. Übergangswiderstände und auch Kontaktrauschen sind hier besonders langzeitstabil und niedrig. Nachteilig bei dieser Anordnung sind die hohen Kosten. Diese wirken sich besonders bei großen Schleifringen oder Schleifbahnanordnungen aus, da hier die Schleifbahnen aus massivem Silber gefertigt werden müssen. Wird aus Kostengründen auf ein preiswerteres Kontaktmaterial, wie Messing oder Kupfer zurückgegriffen, so werden dadurch die Übertragungseigenschaften wesentlich verschlechtert. Die Übergangswiderstände und das Kontaktrauschen können hier um bis zu zwei Größenordnungen schlechter als in der Silberanordnung sein.

Ein bekanntes Verfahren zur Lösung dieses Problems ist der Einsatz von massiven Messingbahnen, welche mit einer Kontaktoberfläche aus Silber versehen werden. Die Versilberung kann hier durch mechanischen Auftrag einer Silberschicht oder auch elektrochemische Behandlung erfolgen. Der Nachteil einer solchen Anordnung liegt in der relativ dünnen Silberauflage. Diese kann bei starker Beanspruchung in kurzer Zeit abgetragen sein, die dann verbleibende Messingbahn hat wieder sehr schlechte Übertragungseigenschaften.

Die Übertragungseigenschaften von solchen Schleifkontakten werden üblicherweise durch eine Reihe elektrischer Parameter charakterisiert. Bei einer Übertragung großer Ströme ist der Übergangswiderstand besonders wichtig. Dieser sollte sehr niedrig, vorzugsweise im Bereich von einigen mΩ, liegen. Zu kleineren Signalpegeln hin, wie diese bei Meß- und Sensorsignalen auftreten, ist auch das Kontaktrauschen wichtig. Ein solches Rauschen tritt während der Bewegung der Kontakte durch mechanische Schwingungen, wechseln des Kontaktpunktes sowie zusätzlich durch kleine Lichtbögen, die zwischen den beiden Kontaktelektroden brennen können, auf. Für eine gute Signalqualität ist ein niedriges Kontaktrauschen besonders wichtig.

Aus der US-A-5 224 138 ist eine Lösung bekannt, die bei der Bildung des Oberbegriffs der vorliegenden Patentanmeldung zugrunde gelegt wurde. Gemäß dieser bekannten Lösung weist wenigstens einer der Kontakte ein Grundmaterial mit hoher mechanischer Stabilität auf, in das ein zweites Material eingetagert ist, das gute elektrische Eigenschaften bezüglich der Übertragung elektrischer Signale und/oder Energie besitzt, jedoch nur eine geringe mechanische Stabilität aufweist. Nachteilig bei dieser bekannten Lösung ist, das der berührende weitere Kontakt auf der gesamten Trajektorie der Bewegung nur mit dem zweiten, weichen Material in Kontakt steht. Dadurch ist der Abrieb dieses Materials sehr hoch, wodurch sehr schnell wieder der Zustand eintritt, dass der Kontakt zu dem Grundmaterial mit den schlechten elektrischen Eigenschaften hergestellt wird.

### Darstellung der Erfindung

Aufgabe der Erfindung ist es, eine Anordnung zur Übertragung elektrischer Signale und/oder Energie zwischen gegeneinander beweglichen Einheiten mittels galvanischer Kontakte und insbesondere einer schleifenden Kontaktanordnung anzugeben, die einerseits eine hohe Lebensdauer und Zuverlässigkeit, auch bei hohen Kontaktgeschwindigkeiten und andererseits eine ausgezeichnete Signalübertragungsqualität bietet.

Eine erfindungsgemäße Lösung dieser Aufgabe ist im Patentanspruch 1 angegeben. Weiterbildungen der Erfindung sind Gegenstand der abhängigen Ansprüche.

Erfindungsgemäß wird diese Aufgabe dadurch gelöst, dass das zweite Material derart in dem Grundmaterial verteilt ist, dass ein weiterer Kontakt auf der Trajektorie der Bewegung mit dem zweiten Material besteht.

Die Erfindung kombiniert damit die Vorzüge zweier unterschiedlicher Kontaktmaterialien, wie z.B. Stahl, Messing oder Kupfer und Silber. Dabei dient das Grundmaterial, das abriebfest und preisgünstig ist, als Träger der Anordnung und das zweite Material, welches gute elektrische Eigenschaften besitzt, als Kontaktierungsmaterial. Durch diese erfindungsgemäße Ausgestaltung läßt sich eine besonders hohe Übergangsqualität erzielen.

Der aus einem Grundmaterial mit eingelagertem zweiten Material bestehende Kontakt kann eine Schleifbahn beispielsweise eines Schleifrings oder eine Kontaktbürste sein.

Das zweite Material kann in der Oberfläche des Grundmaterials dispergiert sein; alternativ oder zusätzlich kann das Grundmaterial mindestens eine Aussparung aufweisen, in die das zweite Material eingebettet ist. Diese Aussparung kann insbesondere eine schwalbenschwanzförmige Nut sein, da sich so durch den Formschluß eine besonders gute Verbindung zwischen den beiden Materialien ergibt.

Weiterhin ist es von Vorteil, wenn die Aussparung zumindest abschnittsweise schräg zur Schleifrichtung und insbesondere wellenförmig verläuft.

Alternativ kann das zweite Material in Form mehrerer Inseln, d.h. äußerlich voneinander getrennter Kontaktbereiche, oder in Form einer Bahn in das Grundmaterial eingebettet sein.

Alternativ kann das zweite Material in Form mehrerer inseln, d.h. äußerlich voneinander getrennter Kontaktbereiche, oder in Form einer Bahn in das Grundmaterial eingebettet sein.

In jedem Falle ist es jedoch von Vorteil, wenn die Aussparung in ihrem Verlauf oder in ihrer Form senkrecht zur Schleifrichtung derart variiert, daß durch die Berührung der Schleifkontaktverbindung Spuren des zweiten Materials in das Grundmaterial eingerieben werden. Durch das Schleifen der Kontakte werden kleinste Partikel des zweiten Materials mit den guten elektrischen Eigenschaften in die Oberfläche des Grundmaterials, d.h. der massiven Kontaktbahn hinein gerieben und verbleiben dort in die Oberfläche eingelagert als gut leitfähiger Belag. Damit wird die Leitfähigkeit und insbesondere das Kontaktrauschen sowie der Übergangswiderstand der gesamten Anordnung wesentlich verbessert.

In einer besonders vorteilhaften Ausgestaltung der Erfindung wird das zweite Material so ausgewählt, daß es weicher als das Grundmaterial ist Damit kann es besonders leicht in die Oberfläche dieses Materials eingebracht werden.

Weiterhin ist es bevorzugt, wenn mindestens ein Kontaktelement mit Spiel senkrecht zu einer Hauptschleifrichtung gelagert ist. Durch die kleinen zusätzlichen Bewegungen der Bürste quer oder schräg zur Hauptbewegungsachse kann sich das zweite Kontaktmaterial besser über die Kontaktbahn aus dem Grundmaterial verteilen. Dies kann auf besonders einfache Weise durch eine Aufhängung bzw. Lagerung mit hohen Toleranzen, die einen Schlag oder ein Lagerspiel erlauben, geschehen. Selbstverständlich kann dies auch durch eine gezielte Steuerung der Bewegung, durch eine einer vorgegebenen Trajektorie folgende Führung der Kontakte, erfolgen.

In einer weiteren vorteilhaften Ausführung der Erfindung wird die Bahn des zweiten Materials in einer von der Hauptbewegungsbahn der Anordnung abweichenden Form gestaltet Dies kann beispielsweise eine spiralförmige Bahn sein.

Natürlich macht es bei der oben beschriebenen Kontaktanordnung aus einer Bürste, weiche vorzugsweise ein leitendes Material und ein schmierendes Material enthält sowie einer Kontaktbahn aus einem vorzugsweise gut leitenden Material, keinen Unterschied, ob diese Komponenten vertauscht werden, d.h. eine Bürste aus einem elektrisch gut leitenden Material auf einer Kontaktbahn, welche eine Kombination aus einem leitenden und einem schmierenden Material, wie z.B. Silber und Graphit, enthält In diesem Falle würde die erRndungsgemäße Anordnung für die Bürste, welche nun zwei unterschiedlich leitende Materialien enthält, gelten.

### Kurze Beschreibung der Zeichnung

Die Erfindung wird nachstehend anhand eines Ausführungsbeispiels unter Bezugnahme auf die Zeichnung näher beschrieben, in der zeigen:
- Fig. 1: eine erfindungsgernäße Anordnung
- Fig. 2: eine Anordnung mit einer wellenförmig verlegten Bahn des zweiten Kontaktmaterials

### Beschreibung eines Ausführungsbeispiels

Fig. 1 zeigt eine erfindungsgemäße Anordnung, bestehend aus einem ersten Kontaktpartner, welcher einerseits ein Grundmaterial bzw. ein erstes Material (1) mit guten mechanischen Eigenschaften sowie eine geringe Menge eines zweiten Materials (2) mit guten elektrischen Eigenschaften enthält.

Zur besseren mechanischen Fixierung befindet sich das zweite Material in einer als Schwalbenschwanz ausgeführten Nut. Weiterhin ist ein zweiter Kontaktpartner (3), welcher beispielsweise eine Bürste bestehend aus Silber und Graphit sein kann, enthalten. Selbstverständlich macht es keinen Unterschied, ob bei dieser Anordnung die Bürste aus Silber und Graphit oder die Laufbahn selbst aus einem solchen Material besteht und eine Bürste aus den zuvor beschriebenen Kontaktpartnern realisiert wird.

Fig. 2 zeigt eine Anordnung, bestehend aus einem ersten Kontaktmaterial (1) sowie einer Bahn eines zweiten Kontaktmaterials (2), welche in diesem wellenförmig verlegt ist, so daß sich eine bessere Verteilung dieses Kontaktmaterials in der gesamten Oberfläche, insbesondere des ersten Materials (1) ergibt.

## Patentansprüche

1. Anordnung zur Übertragung elektrischer Signale und/oder Energie zwischen gegeneinander beweglichen Einheiten mittels galvanischer Kontakte und insbesondere einer schleifenden Kontaktanordnung, wobei wenigstens einer der Kontakte aus einem Grundmaterial (1) besieht, das eine hohe mechanische Stabilität aufweist, und in das ein zweites Material (2) eingelagert ist, das gute elektrische Eigenschaften bezüglich der Übertragung elektrischer Signale und/oder Energie besitzt,
**dadurch gekennzeichnet, dass** das zweite Material (2) derart in dem Grundmaterial (1) verteilt ist, daß ein weiterer Kontakt auf der Trajektorie der Bewegung mit dem zweiten Material (2) besteht

2. Anordnung nach Anspruch 1,
**dadurch gekennzeichnet, dass** der aus einem Grundmaterial (1) mit eingelagertem zweiten Material (2) bestehende Kontakt eine Schleifbahn ist.

3. Anordnung nach Anspruch 2,
**dadurch gekennzeichnet, dass** der aus einem Grundmaterial (1) mit eingelagertem zweiten Material (2) bestehende Kontakt Bestandieil eines Schteifrings ist

4. Anordnung nach Anspruch 1,
**dadurch gekennzeichnet, dass** der aus einem Grundmaterial (1) mit eingelagertem zweiten Material (2) bestehende Kontakt eine Kontaktbürste (3) ist

5. Anordnung nach einem der Ansprüche 1 bis 4,
**dadurch gekennzeichnet daß** das zweite Material (2) in der Oberfläche des Grundmaterials (1) dispergiert ist.

6. Anordnung nach einem der Ansprache 1 bis 4,
**dadurch gekennzeichnet, daß** das Grundmaterial (1) mindestens eine Aussparung aufweist, in die das zweite Material (2) eingebettet ist

7. Anordnung nach Anspruch 6,
**dadurch gekennzeichnet, daß** die Aussparung eine schwalbenschwanzförmige Nut ist.

8. Anordnung nach Anspruch 6 oder 7,
**dadurch gekennzeichnet, daß** die Aussparung zumindest abschnittsweise schräg zur Schleifrichtung verläuft.

9. Anordnung nach einem der Ansprüche 6 bis 8,
**dadurch gekennzeichnet daß** die Aussparung wellenförmig verläuft.

10. Anordnung nach einen der Ansprüche 6 bis 9,
**dadurch gekennzeichnet, daß** das zweite Material (2) in Form mehrerer Inseln, d.h. äußerlich voneinander getrennter Kontaktbereiche in das Grundmaterial (1) eingebettet ist.

11. Anordnung nach einem der Ansprüche 6 bis 9,
**dadurch gekennzeichnet, daß** das zweite Material (2) in Form einer Bahn angeordnet ist.

12. Anordnung nach einem der Ansprüche 6 bis 11,
**dadurch gekennzeichnet, daß** die Aussparung in ihrem Verlauf oder in ihrer Form senkrecht zur Schleifrichtung derart variiert, daß durch die Berührung der Schleifkontaktverbindung Spuren des zweiten Materials (2) in das Grundrnaterial (1) eingerieben werden.

13. Anordnung nach einem der Ansprüche 1 bis 12,
**dadurch gekennzeichnet, daß** mindestens ein Kontaktelement mit Spiel senkrecht zu einer Hauptschleifrichtung gelagert ist.

14. Anordnung nach Anspruch 13,
**dadurch gekennzeichnet, daß** das mit Spiel gelagerte Kontaktelement beim Schleifen der Schleifkontaktverbindung senkrecht oder schräg zur Hauptschleifrichtung geführt wird.

15. Anordnung nach einem der Ansprüche 1 bis 14,
**dadurch gekennzeichnet, daß** das zweite Material (2) derart ausgewählt wird, das es weicher als das Grundmaterial (1) ist.

16. Anordnung nach Anspruch 15,
**dadurch gekennzeichnet, daß** das Grundmaterial (1) Stahl, Kupfer, eine Kupfer- oder eine Messinglegierung und das zweite Material (Silber oder eine Srlberlogierung ist.

17. Anordnung nach einem der Ansprüche 1 bis 16,
**dadurch gekennzeichnet, daß** die Schleifkontaktanordnung derart gestaltet ist, daß die Bewegung zwischen den beiden Kontaktteilen auf einer wechselnden oder unsymmetrischen Bahn erfolgt.

18. Anordnung nach einem der Ansprüche 1 bis 17,
**dadurch gekennzeichnet, daß** ein wenigstens ein weiterer Konkaktbereich aus Graphit vorgesehen ist, der die Schleifkontaktverbindung beim Schleifen schmiert.

## Claims

1. Assembly for transmitting electrical signals and/or energy between units mobile relative to each other, by means of galvanic contacts and, in particular, a sliding contact arrangement, wherein at least one of the contacts consists of a base material (1) having a high mechanical stability and having a second material (2) embedded therein, the second material having good electrical properties with respect to a transmission of electrical signals and/or energy,
**characterized in that** the second material (2) is distributed in the base material (1) in such manner that further contact with the second material (2) is made along the trajectory of the movement.

2. Assembly according to claim 1,
**characterized in that** the contact consisting of a base material (1) with embedded second material (2) is a slideway.

3. Assembly according to claim 2,
**characterized in that** the contact consisting of a base material (1) with embedded second material (2) is a component of a slip ring.

4. Assembly according to claim 1,
**characterized in that** the contact consisting of a base material (1) with embedded second material (2) is a contact brush (3).

5. Assembly according to any one of claims 1 to 4,
**characterized in that** the second material (2) is dispersed in the surface of the base material (1).

6. Assembly according to any one of claims 1 to 4,
**characterized in that** the base material (1) has at least one recess in which the second material (2) is embedded.

7. Assembly according to claim 6,
**characterized in that** the recess is a dovetail-shaped groove.

8. Assembly according to claim 6 or 7,
**characterized in that** at least sections of the recess extend obliquely to the sliding direction.

9. Assembly according to any one of claims 6 to 8,
**characterized in that** the course of the recess is wave-shaped.

10. Assembly according to any one of claims 6 to 9,
**characterized in that** the second material (2) is embedded in the base material (1) in the form of a plurality of islands, i.e. contact areas externally separate from each other.

11. Assembly according to any one of claims 6 to 9,
**characterized in that** the second material (2) is disposed to form a track.

12. Assembly according to any one of claims 6 to 11,
**characterized in that** the course or shape of the recess perpendicular to the sliding direction varies in such manner that the contact made by the sliding-contact connection causes traces of the second material (2) to be rubbed into the base material (1).

13. Assembly according to any one of claims 1 to 12,
**characterized in that** at least one contact element is supported to have a clearance perpendicular to a main sliding direction.

14. Assembly according to claim 13,
**characterized in that** the contact element supported to have the clearance is guided perpendicularly or obliquely to the main sliding direction during the sliding movement of the sliding-contact connection.

15. Assembly according to any one of claims 1 to 14,
**characterized in that** the second material (2) is selected to be softer than the base material (1).

16. Assembly according to claim 15,
**characterized in that** the base material (1) is steel, copper, or a copper or brass alloy, and the second material is silver or a silver alloy.

17. Assembly according to any one of claims 1 to 16,
**characterized in that** the sliding-contact arrangement is configured so that the movement between both contacting members takes place along a changing or non-symmetrical track.

18. Assembly according to any one of claims 1 to 17,
**characterized in that** at least one further contact region of graphite is provided which lubricates the sliding-contact connection during the sliding movement.

## Revendications

1. Dispositif à transmettre des signaux et/ou de l'énergie électriques entre des unités mobiles l'une relativement à l'autre, moyennant des contacts galvaniques et en particulier d'un ensemble aux contacts frotteurs, dans lequel au moins un desdits contacts consiste en un matériau de base (1), qui présente une haute stabilité mécanique, en étant noyé dans un deuxième matériau (2), qui présente des bonnes caractéristiques électriques en vue de la transmission des signaux et/ou de l'énergie électriques,
**caractérisé en ce que** ledit deuxième matériau (2) est distribué dans ledit matériau de base (1) d'une telle manière, qu'il y ait un autre contact sur le trajectoire du mouvement avec ledit deuxième matériau (2).

2. Dispositif selon la revendication 1,
**caractérisé en ce que** ledit contact consistant en un matériau de base (1) à un deuxième matériau (2) y noyé est une piste de frottement.

3. Dispositif selon la revendication 2,
**caractérisé en ce que** ledit contact consistant en un matériau de base (1) à un deuxième matériau (2) y noyé est un composant d'une bague collectrice.

4. Dispositif selon la revendication 1,
**caractérisé en ce que** ledit contact consistant en un matériau de base (1) à un deuxième matériau (2) y noyé est un balai collecteur (3).

5. Dispositif selon une quelconque des revendications 1 à 4,
**caractérisé en ce que** ledit deuxième matériau (2) est dispersé dans la surface dudit matériau de base (1).

6. Dispositif selon une quelconque des revendications 1 à 4,
**caractérisé en ce que** ledit matériau de base (1) comprend au moins un évidemment, dans lequel ledit deuxième matériau (2) est noyé.

7. Dispositif selon la revendication 6,
**caractérisé en ce que** ledit évidemment est une rainure en queue d'aronde.

8. Dispositif selon la revendication 6 ou 7,
**caractérisé en ce que** ledit évidemment s'étend, au moins en segments, en biais relativement au sens de frottement.

9. Dispositif selon une quelconque des revendications 6 ou 7,
**caractérisé en ce que** ledit évidemment s'étend en ondulations.

10. Dispositif selon une quelconque des revendications 6 à 8,
**caractérisé en ce que** ledit deuxième matériau (2) est noyé dans ledit matériau de base (1) sous forme de plusieurs îlots, c'est-à-dire des zones de contact isolées l'une de l'autre du côté extérieur.

11. Dispositif selon une quelconque des revendications 6 à 9,
**caractérisé en ce que** ledit deuxième matériau (2) set disposé sous forme d'une piste.

12. Dispositif selon une quelconque des revendications 6 à 11,
**caractérisé en ce que** ledit évidemment varie en son allure ou en sa forme orthogonale au sens de frottement d'une telle manière, que des traces dudit deuxième matériau (2) soient frottées dans ledit matériau de base par le contact de la connexion par contact de frottement.

13. Dispositif selon une quelconque des revendications 1 à 12,
**caractérisé en ce qu'**au moins un élément de contact est logé à un jeu en sens orthogonal au sens principal de frottement.

14. Dispositif selon la revendication 13,
**caractérisé en ce que** ledit élément de contact logé à un jeu est guidé en sens orthogonal ou en biais, relativement au sens principal de frottement, durant le frottement de la connexion à contact frotteur.

15. Dispositif selon une quelconque des revendications 1 à 14,
**caractérisé en ce que** ledit deuxième matériau (2) est choisi d'une telle manière, qu'il soit plus tendre que ledit matériau de base (1).

16. Dispositif selon la revendication 15,
**caractérisé en ce que** ledit matériau de base (19) est un alliage de cuivre ou de laiton, et que ledit deuxième matériau est de l'argent ou d'un alliage d'argent.

17. Dispositif selon une quelconque des revendications 1 à 16,
**caractérisé en ce que** ledit ensemble aux contacts frotteurs est configuré de telle manière, que le mouvement se fait entre les deux éléments de contact sur une piste variable ou non symétrique.

18. Dispositif selon une quelconque des revendications 1 à 17,
**caractérisé en ce qu'**au moins une zone de contact supplémentaire en graphite est disposée, qui lubrifie la connexion par contact de frottement au cours du frottement.
